# EUROPÄISCHE PATENTSCHRIFT

(11) **EP 3 216 709 B1**
(45) Veröffentlichungstag und Bekanntmachung des Hinweises auf die Patenterteilung: **06.06.2018**
(21) Anmeldenummer: 16159775.2
(22) Anmeldetag: 11.03.2016
(51) Int. Cl.: B65B 43/14, B65B 59/04, B65H 1/04, B65H 1/06, B65H 1/28, B65H 31/20

(54) **SCHACHTSYSTEM UMFASSEND MEHRERE PARALLEL NEBENEINANDER ANGEORDNETE AUFNAHMESCHÄCHTE ZUM AUFNEHMEN VON FOLIENBEUTELN**
SHAFT SYSTEM COMPRISING A PLURALITY OF PARALLEL RECEIVING SHAFTS FOR RECEIVING FILM BAGS
SYSTEME DE COMPARTIMENT COMPRENANT PLUSIEURS COMPARTIMENTS DE RECEPTION ADJACENTS PARALLELES DESTINES A RECEVOIR DES SACHETS DE FEUILLES

(43) Veröffentlichungstag der Anmeldung: 13.09.2017
(73) Patentinhaber: INDAG Gesellschaft für Industriebedarf mbH & Co. Betriebs KG, 69214 Eppelheim (DE)
(72) Erfinder: Sander, Jörg, 69120 Heidelberg (DE); Treu, Roland, 69226 Nußloch (DE); Hartung-Rey, Sönke, 69123 Heidelberg (DE)
(74) Vertreter: Grünecker Patent- und Rechtsanwälte PartG mbB

(56) Entgegenhaltungen:
- EP-A1- 0 631 952
- EP-A1- 0 714 839
- EP-A2- 0 997 420
- EP-A2- 1 125 717
- EP-A2- 2 708 482
- WO-A1-2013/182305
- DE-A1-102013 105 913
- DE-T2- 69 607 594
- US-A1- 2005 053 455
- US-B1- 6 367 653

## Beschreibung

Die Erfindung betrifft ein Schachtsystem umfassend mehrere parallel nebeneinander angeordnete Aufnahmeschächte zum Aufnehmen von Folienbeuteln.

Bei der Verarbeitung von Folienbeuteln werden die Folienbeutel von oben in parallel angeordnete Aufnahmeschächte eingelegt und in den Schächten gestapelt. Durch Schwerkraftförderung werden sie entlang der Schächte nach unten geführt und dort jeweils als eine Reihe von nebeneinander angeordneten einzelnen Folienbeuteln entnommen und weitertransportiert, beispielsweise zum Befüllen mit flüssigen Produkten oder um mit einem Spout versehen zu werden. Die Entnahme erfolgt typischerweise maschinell, beispielsweise mittels Ansaugmechanismen.

Die Breite der Aufnahmeschächte muss dabei an die Breite der Folienbeutel angepasst sein, damit diese in den Schächten korrekt gestapelt und geführt werden. Wenn bei der Verarbeitung ein Formatwechsel der Folienbeutel erfolgt, kann sich deren Breite ändern und die Breite der Aufnahmeschächte muss entsprechend angepasst werden. Alternativ oder zusätzlich kann sich auch die Beutellänge oder die Beuteldicke oder der Beuteldickenunterschied ändern, so dass die Kontur der Aufnahmeschächte und/oder die Form der Rückhalteelemente entsprechend angepasst werden muss. Beispielsweise können dazu Führungen, die einstückig mit den Seitenwänden der Aufnahmeschächte angeordnet sind, einen anderen Innenradius aufweisen, wenn die Beutellänge verändert wird. Ein Schachtsystem bei dem die Breite der Aufnahmen angepasst werden kann, wird z.B. in EP 2 708 482 A2 beschriebene.

Wenn die Aufnahmeschächte einstückig ausgebildet sind, müssen die gesamten Aufnahmeschächte, gegebenenfalls einschließlich eines Gestells, ausgetauscht werden. Das erfordert viel Zeit und einen hohen Materialaufwand. Zudem ist diese Ausführung aus ergonomischer Sicht ungünstig, da einstückig ausgeführte Aufnahmeschächte ein höheres Gewicht haben. Es ist auch möglich, die Seitenwände der Aufnahmeschächte verschiebbar anzuordnen und an die neuen Beutelformate durch Verschieben anzupassen. Dies ist jedoch nur bei gleichbleibender Kontur und gleichbleibender Form der Rückhalteelemente möglich, also bei gleichbleibender Beutellänge, gleichbleibender Beuteldicke und gleichbleibendem Beuteldickenunterschied möglich, nicht jedoch, wenn die Beutellänge, die Beuteldicke oder der Beuteldickenunterschied sich verändert, da eine verstellbare Kontur und eine verstellbare Form der Rückhalteelemente technisch nur bedingt möglich und aufwendig ist. Außerdem muss dafür präzise die Position der Wände gemessen und eingestellt werden, was aufwändig und kompliziert ist. Weiterhin ist ein Nachteil, dass die Mitte der Aufnahmeschächte beim Ändern der Schachtbreite verschoben wird, wenn verschiebbare Wände verwendet werden, außer jede Wand zwischen zwei Schächten wäre zweiteilig ausgebildet und die Position der beiden Teile einzeln verstellbar. Dies wäre dann jedoch noch komplizierter.

Es ist also Aufgabe der Erfindung, ein Schachtsystem bereitzustellen, das den Formatwechsel vereinfacht.

Das Problem wird gelöst, indem die Aufnahmeschächte durch Wände begrenzt werden, die durch austauschbare Formatteile gebildet werden, wobei durch das Austauschen der Formatteile die Breite und/oder Kontur der Aufnahmeschächte und/oder die Form von Rückhalteelementen der Formatteile variierbar ist.

Es ist somit möglich, die Schachtbreite- und Kontur und die Form der Rückhalteelemente flexibel einzustellen, indem die Formatteile ausgetauscht werden, und somit den Formatwechsel zu vereinfachen. Es muss keine Positionseinstellung erfolgen, um die Breite exakt einzustellen, da das Einstellen allein durch das Anbringen individuell gestalteter Formatteile an fest vorgegebenen Positionen erfolgen kann. Außerdem kann das Umstellen manuell durch einen Bediener erfolgen und es sind keine maschinellen Antriebe erforderlich. Zusammenfassend ist ein einfacher und schneller Formatwechsel möglich. Ein weiterer Vorteil des oben beschriebenen Schachtsystems besteht darin, dass die Mitte der Aufnahmeschächte beim Ändern der Schachtbreite nicht verschoben wird.

Die Beutelrückhaltung im Aufnahmeschacht ermöglichen eine Beutelrückhaltung im Aufnahmeschacht und müssen an das jeweilige Beutelformat angepasst werden, vor allem an die Beuteldicke und den Beuteldickenunterschied. Der Beuteldickenunterschied ergibt sich dadurch, dass manche Beutel einen entfaltbaren Boden umfassen und im gefalteten Zustand in den Aufnahmeschächten liegen. An der Seite, an der der entfaltbare Boden angeordnet ist liegen mehr Materialschichten übereinander, als am oberen Ende des Beutels, so dass ein Ende dicker ist als das andere.

Vorzugsweise bildet genau ein Formatteil eine Wand zwischen zwei benachbarten Aufnahmeschächten. Es können jedoch auch zwei Formatteile zusammen eine Wand bilden. Für spezifische Schachtbreiten oder Schachtkonturen bzw. Beutelformate können geeignet ausgebildete Formatteile vorgesehen sein, die je nach zu verarbeitendem Beutelformat ausgewählt und an der geeigneten Position befestigt werden.

Die Formatteile können an einem Gestell mittels eines Befestigungsmechanismus befestigt sein, der formatunabhängig ist, so dass das Gestell zum Formatwechsel nicht ausgetauscht werden muss. Dies ist vorteilhaft, da dann nicht das gesamte Gestellt ausgetauscht werden muss und das Gestell beispielsweise fest am Boden verankert und/oder in eine Maschine eingebaut sein kann. Weiterhin ist das Gewicht deutlich niedriger, so dass kein Hebemechanismus notwendig ist und eine ergonomische Ausgestaltung ermöglicht wird.

Die Formatteile sind derart ausgebildet, dass die Folienbeutel durch die Aufnahmeschächte nach unten geführt werden. Die Formatteile können an den Seiten, die die Folienbeutel führen (im Folgenden auch als Seitenflächen der Formatteile bezeichnet) Aussparungen aufweisen, wobei die Tiefe der Aussparungen zweier benachbarter Formatteile die Breite des durch sie begrenzten Aufnahmeschachts definiert bzw. wobei die Form der Aussparungen zweier benachbarter Formatteile die Kontur des durch sie begrenzten Aufnahmeschachts definiert. Wenn ein Formatteil die Wand für benachbarte Aufnahmeschächte bildet, weist es an zwei gegenüberliegenden Flächen Aussparungen auf. Die oben beschriebenen Aussparungen werden auch als seitliche Aussparungen bezeichnet.

Die Breite und/oder Kontur der Aufnahmeschächte und/oder die Form der Rückhalteelemente kann durch Ersetzen einer ersten Gruppe von austauschbaren Formatteilen durch eine zweite Gruppe von austauschbaren Formatteilen änderbar sein, wobei die Formatteile der ersten Gruppe Aussparungen mit einer anderen Tiefe und/oder Form und/oder Rückhalteelemente einer anderen Form aufweisen als die Formatteile der zweiten Gruppe.

Beispielsweise können Führungen verschiedener Formatteile verschiedene Innenradien aufweisen. Dies ermöglicht, verschiedene Beutellängen zu berücksichtigen. Alternativ oder zusätzlich können sich auch die Rückhalteelemente, die eine Beutelrückhaltung im Aufnahmeschacht ermöglichen, verschiedener Formatteile unterscheiden. Dies ist besonders bei unterschiedlichen Beuteldicken vorteilhaft. So kann außerdem berücksichtigt werden, dass bei unterschiedlichen Beutelformaten der oben beschriebene Beuteldickenunterschied unterschiedlich sein kann.

Wie bereits oben erläutert, kann so der Formatwechsel auf einfache Art durchgeführt werden.

Die Formatteile können im Betrieb jeweils mittels eines Befestigungsmechanismus arretiert sein. Eine Arretierung bedeutet, dass alle Freiheitsgrade der Bewegung eines Formatteils gesperrt sind. Der Befestigungsmechanismus kann insbesondere formatunabhängig sein. So können einheitliche Formatteile verwendet werden, deren Geometrie sich lediglich dadurch unterscheidet, welche Schachtbreite und/oder Schachtkontur und/oder Form der Rückhalteelemente sie definieren.

Insbesondere können die Formatteile an der Vorderseite einer Rückwand der Aufnahmeschächte bzw. eines Gestellteils an der Rückseite der Aufnahmeschächte arretiert sein. Alternativ können die Formatteile an den Seitenwänden eines Gestellteils, das zwischen zwei Aufnahmeschächten angeordnet ist, arretiert sein.

Die Elemente, die Teil des Befestigungsmechanismus bilden, können bei allen Formatteilen die gleiche Form aufweisen. So sind alle Formatteile mit Halteelementen, die am Gestell befestigt oder Teil des Gestells befestigt sind, kompatibel und können beliebig und einfach ausgetauscht werden. Insbesondere kann die Dicke aller Formatteile gleich sein. Die Form verschiedener Formatteile kann insbesondere bis auf die Tiefe und/oder Form der Aussparungen und/oder Form der Rückhalteelemente gleich sein. Dies ermöglicht eine einfachere Lagerung.

Der Befestigungsmechanismus kann derart ausgebildet sein, dass im befestigten Zustand alle Freiheitsgrade der Bewegung eines an dem Gestell befestigten Formatteils gesperrt sind. Insbesondere werden Translationsbewegungen in alle drei Raumrichtungen sowie Rotationsbewegungen des Formatteils gesperrt. Dazu kann insbesondere ein Befestigungsmechanismus zum Einhängen und Verriegeln eines Formatteils verwendet werden, insbesondere derart, dass ein eingehängtes und verriegeltes Formatteil fest eingespannt ist. Insbesondere kann der Befestigungsmechanismus derart ausgebildet sein, dass das Wechseln der Formatteile werkzeuglos erfolgen kann.

Die Arretierung kann rein mechanisch erfolgen, insbesondere über Form-, Kraft-, und/oder Reibschluss. Das heißt, dass alleine mechanische Kräfte die Formatteile in ihrer Position halten. Eine elektrische Ansteuerung, welche die Position steuert ist nicht notwendig. Dies vereinfacht die Anlage und macht diese zuverlässiger.

Der Befestigungsmechanismus kann derart ausgebildet sein, dass die Arretierung aufrechterhalten wird, wenn die Energieversorgung für das Schachtsystem unterbrochen wird. Insbesondere kann der Befestigungsmechanismus derart ausgebildet sein, dass ein oberer Totpunkt mit höherem Energieniveau zum Lösen der Arretierung überschritten werden muss.

Der Befestigungsmechanismus kann derart ausgebildet sein, dass die Entnahme eines Formatteils entgegen der Schwerkraft erfolgt. Der Befestigungsmechanismus kann insbesondere einen Einhängemechanismus umfassen. Der Einhängemechanismus hat unter anderem die Eigenschaft, dass ein Formatteil eingehängt werden kann und dadurch eine Abwärtsbewegung verhindert wird. Der Einhängemechanismus kann derart ausgebildet sein, dass entriegelte Formatteile bis zur gewollten Entnahme gegen ungewolltes Lösen (herabfallen) gesichert sind. Der Befestigungsmechanismus kann derart ausgebildet sein, dass das Befestigen der Formatteile durch Einhängen und Herunterschwenken der Formatteile und Verriegeln erfolgt. Der Befestigungsmechanismus kann auch als Rastmechanismus ausgebildet sein. Dies ist besonders bei der Befestigung an Gestellteilen, die zwischen zwei Aufnahmeschächten angeordnet sind, vorteilhaft, da ein platzsparendes Austauschen und Befestigen möglich ist.

Der Einhängemechanismus kann ein Halteelement und Teile eines Formatteils, beispielsweise einen Bolzen, umfassen. Der Einhängemechanismus kann insbesondere einen Bolzen des Formatteils und eine nach oben weisende Aufnahme zum Aufnehmen des Bolzens umfassen.

Das Halteelement kann dabei an dem Gestell befestigt sein und eine vertikale Durchgangsöffnung durch das Halteelement aufweisen. Das Halteelement umfasst ein von dem Gestell weg weisendes hakenförmiges Element, welches eine, insbesondere konische, Aufnahme bildet, die zum Aufnehmen eines Bolzens ausgebildet ist und die im Betrieb nach oben weist.

Das Formatteil kann einen Bolzen umfassen, der Teil des Einhängemechanismus ist und derart ausgebildet ist, dass er in der Aufnahme des hakenförmigen Elements aufgenommen wird, wenn das Formatteil befestigt wird. Der Bolzen ist in einer rückseitigen Aussparung in dem Formatteil angeordnet, die derart ausgebildet ist, dass darin das hakenförmige Element aufgenommen werden kann und dass mindestens zwei gegenüberliegende Seitenflächen des Halteelements an den entsprechenden Innenflächen der rückseitigen Aussparung anliegen, wenn das Formatteil eingehängt ist, so dass an den Seitenflächen des Halteelements ein Flächenkontakt entsteht.

Der Befestigungsmechanismus kann alternativ oder zusätzlich zu dem Einhängemechanismus einen Verriegelungsmechanismus umfassen. Der Verriegelungsmechanismus kann insbesondere zum Sperren einer Aufwärtsbewegung der eingehängten Formatteile ausgebildet sein. Der Verriegelungsmechanismus kann einen Spannmechanismus umfassen, beispielsweise einen Spannmechanismus mittels einer Feder. Die Verriegelung kann derart ausgebildet sein, dass das Formatteil nach einem Öffnen der Verriegelung nach oben entnommen werden kann. Der Verriegelungsmechanismus kann ein Element des Formatteils mit einer Bohrung und einen Spannmechanismus umfassen.

Der Verriegelungsmechanismus kann insbesondere ein bzw. das Halteelement, das an einer Rückwand der Aufnahmeschächte bzw. eines Gestellteils an der Rückseite der Aufnahmeschächte befestigt ist, und einen Spannmechanismus umfassen. Der Spannmechanismus kann einen zwangsbetätigten ersten Stift umfassen, der durch die Durchgangsöffnung in dem Halteelement verläuft und in dem ein zweiter Stift federnd gelagert ist, wobei der erste Stift durch die Durchgangsöffnung vertikal (entlang der z-Achse) bewegbar ist und der zweite Stift in dem ersten Stift vertikal bewegbar ist. Das Formatteil weist eine Bohrung auf, die, wenn das Formatteil eingehängt ist, nach oben weist und unterhalb des zweiten Stifts angeordnet ist. Sie bildet ebenfalls einen Teil des Verriegelungsmechanismus. Der erste Stift ist derart ausgebildet, dass er, wenn er nach unten bewegt wird, den zweiten Stift nach unten bewegt, bis dessen Ende in der Bohrung im Formatteil anstößt. Das Ende des zweiten Stifts kann konisch ausgebildet sein. Die Bohrung kann ebenfalls konisch ausgebildet sein. Die Achse des Stifts fluchtet im eingehängten Zustand des Formatteils nicht mit der Bohrungsachse der Bohrung. Das eingehängte Formatteil kann verriegelt werden, indem der erste Stift nach unten bewegt wird.

Das Schachtsystem kann einen Sensor umfassen, der derart ausgebildet ist, dass er detektiert ob ein Formatteil eingesetzt ist. Der Sensor kann maschinenfest angeordnet sein. Der Sensor kann beispielsweise eine Lichtschranke umfassen. Das automatische Erkennen fehlender Formatteile ist vorteilhaft, da das Verletzungsrisiko hoch ist, wenn Formatteile fehlen.

Das Schachtsystem kann ein Warnsystem umfassen, das derart ausgebildet ist, dass es eine Warnung ausgibt, wenn der Sensor detektiert, dass kein Formatteil eingehängt ist. Die Warnung kann optisch, haptisch und/oder akustisch erfolgen. Außerdem kann die Energiezufuhr zu einer Anlage, in der das Schachtsystem verbaut ist, abgeschaltet werden, wenn der Sensor detektiert, dass kein Formatteil eingehängt ist. Die Vorrichtung kann den oder einen Sensor, der detektiert ob die Formatteile verriegelt sind, und ein Warnsystem, das bei einer fehlenden Verriegelung eine Warnung ausgibt, umfassen.

Weitere Merkmale und Vorteile werden nachfolgend anhand der beispielhaften Figuren erläutert. Dabei zeigt:
Figur 1 eine schematische, nicht maßstabsgetreue Schrägansicht auf ein Schachtsystem mit befestigten Formatteilen,
Figur 2 eine schematische, nicht maßstabsgetreue Schrägansicht auf einen Teil des Schachtsystems mit abgenommenen Formatteilen,
Figur 3 eine schematische, nicht maßstabsgetreue Schrägansicht eines Formatteils,
Figur 4 eine schematische, nicht maßstabsgetreue Schrägansicht eines Halteelements,
Figur 5 eine schematische, nicht maßstabsgetreue Darstellung eines Schnitts in einer vertikalen Ebene senkrecht zu der Reihe von Aufnahmeschächten eines Befestigungsmechanismus im entriegelten Zustand,
Figur 6 eine schematische, nicht maßstabsgetreue Seitenansicht des Befestigungsmechanismus aus Figur 5 im verriegelten Zustand
Figur 7 eine schematische, nicht maßstabsgetreue Draufsicht auf einen Einhängemechanismus und
Figur 8 eine schematische, nicht maßstabsgetreue Schrägansicht auf ein Schachtsystem mit seitlicher Befestigung der Formatteile.

Figur 1 zeigt ein Schachtsystem 1 in einer Schrägansicht. Mehrere austauschbare Formatteile 2 mit seitlichen Aussparungen bilden die Wände zwischen benachbarten Aufnahmeschächten 3. Die Formatteile sind an einem Gestell befestigt, in diesem Fall an der Rückseite der Aufnahmeschächte. Wie hier zu erkennen ist, bildet, bis auf die äußersten Formatteile, jedes Formatteil eine Wand für zwei benachbarte Aufnahmeschächte.

Die Formatteile sind äquidistant angeordnet, so dass alle Schächte die gleiche Breite aufweisen. Wie hier zu erkennen ist, definieren einander zugewandte Aussparungen in den Formatteilen die Breite, da in diesen Aussparungen die Folienbeutel transportiert werden. Die Formatteile sind von der Seite gezeigt, die anschließend an dem Halteelement befestigt wird.

Außerdem definiert die Form der Aussparungen die Kontur der Aufnahmeschächte und somit für welche Beutellänge die Aufnahmeschächte ausgebildet sind. Beispielsweise sind hier durch die Form der Aussparungen Führungen eines bestimmten Innenradius ausgebildet.

Figur 2 zeigt das Schachtsystem aus Figur 1, wobei hier die Formatteile entnommen wurden. Hier sind nebeneinander angeordnete Halteelemente 5 dargestellt, die an dem Gestell befestigt sind. Jedes Halteelement ist jeweils an einer Wand 6 des Gestells befestigt, wobei die Wände nebeneinander an einem Querbalken 7 befestigt sind. Alternativ können die Halteelemente nebeneinander an einer durchgehenden Wand befestigt sein. Eine Durchgangsöffnung verläuft vertikal durch das Halteelement. Außerdem weist das Halteelement ein von dem Gestell weg weisendes hakenförmiges Element 9 auf, welches hier eine konische, nach oben weisende Aufnahme bildet, die zum Aufnehmen eines Bolzens ausgebildet ist.

Ein zwangsbetätigter erster Stift 10 verläuft durch die Durchgangsöffnung. Ein zweiter Stift 11 ist in dem ersten Stift federnd gelagert. Der erste Stift ist durch die Durchgangsöffnung vertikal (entlang der z-Achse) bewegbar. Der erste Stift ist derart ausgebildet, dass er, wenn er nach unten bewegt wird, den darin gelagerten zweiten Stift nach unten bewegt, bis dieser an ein Hindernis anstößt. Wenn der zweite Stift angestoßen ist, wird eine Feder (hier nicht gezeigt, Bezugszeichen 12 in der Detailansicht in Figuren 6 und 7) der federnden Lagerungen gestaucht. Das untere Ende des zweiten Stifts ist hier konisch ausgebildet. Beispielhaft verlaufen hier alle nebeneinander angeordneten ersten Stifte durch Durchgangsöffnungen in einer Querstange 13 und sind fest mit der Querstange verbunden. Die ersten Stifte sind so mit der Querstange verbunden, dass sie betätigt werden, indem die Höhe der Querstange verstellt wird.

Beispielhaft ragt hier ein Betätigungselement 14 (auch als Schaltfahne bezeichnet) zum manuellen Bedienen des zweiten Stifts nach oben über die Querstange heraus. Durch die Schaltfahne 14 kann so jeder der zweiten Stifte manuell betätigt werden.

Es ist auch möglich, dass nur die Schaltfahnen zum direkten Verstellen der zweiten Stifte oder nur die Querstange zum Betätigen der ersten Stifte, welche wiederum die zweiten Stifte betätigen, vorgesehen sind.

In Figur 2 sind weiterhin Sensoren 8 gezeigt, die jeweils erkennen, ob Formatteile eingehängt und verriegelt sind. Jeder Sensor ist mit einem Warnsystem 21 verbunden, das eine Warnung ausgibt, wenn im Betrieb ein Formatteil fehlt oder nicht verriegelt ist. Die Sensoren 8 sind auf der Querstange 13 angeordnet und werten jeweils die unterschiedlichen Stellungen der Schaltfahnen 14 aus.

Eines der Halteelemente 6 mit den beiden Stiften ist in Figur 3 im Detail gezeigt. Die Figur ist eine Schrägansicht auf die Vorderseite des Halteelements, also die Seite, an der ein Formatteil befestigt wird.

In Figur 4 ist eine Detailansicht eines Formatteils 2 gezeigt. Die Figur ist eine Schrägansicht auf die Rückseite des Formatteils, also die Seite, die an dem Halteelement befestigt wird und zu der Wand 6 hin weist. Das Formatteil umfasst zwei Aussparungen einer Tiefe (d) und einen Bolzen 15, der in einer rückseitigen Aussparung in dem Formatteil angeordnet ist. Das Formatteil weist ein Element mit einer Bohrung 16 auf, die, wenn das Formatteil eingehängt ist, nach oben weist und in diesem Beispiel konisch ausgebildet ist. Das Element mit der Bohrung ist ebenfalls in der rückseitigen Aussparung angeordnet.

Es sei angemerkt, dass die Formatteile auch Rückhalteelemente umfassen können, die an das jeweilige Beutelformat, insbesondere die Beuteldicke und den Beuteldickenunterschied, der zu verarbeitenden Beutel angepasst sind.

In Figur 5 ist gezeigt, wie das Formatteil an dem Gestell eingehängt, aber nicht verriegelt ist. Hier ist die oben beschriebene Feder 12 in der federnden Lagerung des zweiten Stifts gezeigt. Das Formatteil in Figur 5 ist mittels des Bolzens eingehängt, indem der Bolzen in der Aufnahme des hakenförmigen Elements aufgenommen wird. Die rückseitige Aussparung mit dem Bolzen in dem Formatteil ist derart ausgebildet, dass darin das hakenförmige Element, wie hier gezeigt, aufgenommen wird. Die rückseitige Aussparung weist nach unten hin eine Stufe auf, so dass sie dort tiefer wird und den unteren Teil des Halteelements und das untere Ende des zweiten Stifts aufnimmt. Im untersten Bereich des Formatteils liegt dieses an der Wand an.

Weiterhin zeigt die Figur, dass die Bohrung unterhalb des zweiten Stifts angeordnet ist. Die Achse 11a des zweiten Stifts fluchtet im eingehängten Zustand des Formatteils nicht mit der Bohrungsachse 16a der Bohrung.

Der erste Stift ist derart ausgebildet, dass er, wenn er nach unten bewegt wird, den zweiten Stift nach unten bewegt, bis dessen Ende in der Bohrung im Formatteil anstößt.

Figur 6 zeigt ein Formatteil, das eingehängt und verriegelt ist. Das eingehängte Formatteil wird verriegelt, indem der erste Stift so weit nach unten bewegt wird, dass das konische untere Ende des zweiten Stifts an die konische Öffnung anstößt und die Feder gestaucht ist.

In der Figur sind außerdem verschiedene Flächen- und Linienkontakte eingezeichnet, die beim Einhängen und Verriegeln zum Sperren der Bewegung der Formatteile beitragen.

Es entstehen zwei Linienkontakte 17 zwischen dem Bolzen und der Aufnahme entlang der Länge des Bolzens. Weiterhin entsteht dadurch, dass die Achse des zweiten Stifts nicht mit der Bohrungsachse fluchtet, ein einseitiger Linienkontakt 18 in der Bohrung, wenn das Ende des zweiten Stifts in der Bohrung anstößt. Zudem entsteht ein Flächenkontakt 19 zwischen der dem Gestell zugewandten Seite des Formatteils und einer Frontfläche des Halteelements. Ein weiterer Flächenkontakt 20, wie in der Draufsicht in Figur 7 gezeigt, entsteht zwischen dem Halteelement und der rückseitigen Aussparung, die derart ausgebildet ist, dass mindestens zwei gegenüberliegenden Seitenflächen des Halteelements an den entsprechenden Innenflächen der rückseitigen Aussparung anliegen.

Das Halteelement bildet zusammen mit Teilen des Formatteils und dem ersten und zweiten Stift einen Befestigungsmechanismus. Der oben beschriebene Befestigungsmechanismus sperrt wie folgt die Bewegung des Formatteils:

Durch den Flächenkontakt zwischen der dem Gestell zugewandten Seite des Formatteils und der Frontfläche des Halteelements wird die Rotation des Formatteils um die x-Achse in positive Richtung durch Formschluss und in negative Richtung durch Reibschluss verhindert.

Durch die beiden Linienkontakte zwischen Bolzen und Aufnahme wird die Bewegung des Formatteils nach unten (entgegen der z-Achse) sowie quer zur Bolzenachse (entlang der y-Achse) durch Formschluss verhindert. Die Aufnahme sperrt zudem eine Rotation um die z-Achse durch Reibschluss. Dazu ist die hier gezeigte konische Aufnahme mit steilen Flanken besonders geeignet. Durch die oben beschriebenen Flächenkontakte werden eine seitliche Bewegung des Formatteils (längs zum Bolzen bzw. entlang der x-Achse) und eine Rotation um die y-Achse durch Formschluss eingeschränkt.

Weiterhin wird im verriegelten Zustand die Federkraft der gestauchten Feder durch die konischen Kontaktflächen in eine y-Komponente und eine z-Komponente aufgeteilt, die jeweils zu einer kraftschlüssigen Sicherung führt. Die z-Komponente wirkt einer Bewegung des Formatteils nach oben (in z-Richtung) entgegen. Durch die y-Komponente wirkt zudem eine Kraft in positive y-Richtung (also auf das Gestellt zu). Die Federkraft (insbesondere die z-Komponente) verstärkt somit auch den oben beschriebenen Linienkontakt zwischen dem Bolzen und der Aufnahme, so dass die dortige Sicherung noch verstärkt wird. Die y-Komponente sichert außerdem den Flächenkontakt zwischen der dem Gestell zugewandten Seite des Formatteils und der Frontfläche des Halteelements.

Zum Anbringen des oben beschriebenen Formatteils an einem Gestell mit oben beschriebenem Halteelement wird das Formatteil mit seinem Bolzen in die konische Aufnahme eingehängt und dabei auch über einen Teil des Halteelements geschoben. Anschließend wird das Formatteil verriegelt, indem der erste Stift nach unten bewegt wird, bis der zweite Stift in der Bohrung anstößt und die Feder gestaucht ist.

Eine alternative Ausführungsform ist in Figur 8 gezeigt. Hier ist zwischen zwei benachbarten Aufnahmeschächten ein Gestellteil 22 des Gestells angeordnet, wobei das Gestellteil jeweils an seinen Seitenwänden einen Rastmechanismus aufweist. An jeder Seitenwand ist ein Formatteil mittels des Rastmechanismus befestigt. Nur bei den äußersten Gestellteilen ist nur an einer dem Aufnahmeschacht zugewandten Seitenwand ein Formatteil befestigt. Ein Vorteil dieser Ausführungsform ist, dass nicht zweiseitige und einseitige Formatteile vorgesehen sein müssen (je nachdem, ob sie am Rand oder zwischen zwei Aufnahmeschächten befestigt werden).

## Patentansprüche

1. Schachtsystem (1) umfassend mehrere parallel nebeneinander angeordnete Aufnahmeschächte (3) zum Aufnehmen und Abgeben von Folienbeuteln derart, dass Folienbeutel von oben in die Aufnahmeschächte einlegbar, in Schwerkraftrichtung nach unten führbar und dort einzeln entnehmbar sind,
**dadurch gekennzeichnet, dass**
die Aufnahmeschächte (3) durch Wände (2) begrenzt werden, die durch austauschbare Formatteile (2), die zu einer ersten Gruppe von austauschbaren Formatteilen gehören, gebildet werden,
wobei das Schachtsystem eine zweite Gruppe von Formatteilen umfasst, deren Geometrie sich von der Geometrie der Formatteile des ersten Gruppe von Formatteilen unterscheidet und die gegen die Formatteile der ersten Gruppe von Formatteilen austauschbar sind, und wobei durch das Austauschen der Formatteile (2) die Breite und/oder Kontur der Aufnahmeschächte (3) variierbar ist und/oder die Aufnahmeschächte mit Rückhalteelementen anderer Form versehbar sind.

2. Schachtsystem (1) nach Anspruch 1, wobei die Formatteile (2) Aussparungen aufweisen, wobei die Tiefe der Aussparungen zweier benachbarter Formatteile die Breite des durch sie begrenzten Aufnahmeschachts (3) definiert bzw. wobei die Form Aussparungen zweier benachbarter Formatteile die Kontur des durch sie begrenzten Aufnahmeschachts definiert.

3. Schachtsystem (1) nach Anspruch 2, wobei die Breite und/oder Kontur der Aufnahmeschächte (3) und/oder die Form der Rückhalteelemente, mit der die Aufnahmeschächte versehen sind, durch Ersetzen der ersten Gruppe von austauschbaren Formatteilen (2) durch die zweite Gruppe von austauschbaren Formatteilen (2) änderbar ist, wobei die Formatteile (2) der ersten Gruppe Aussparungen mit einer anderen Tiefe und/oder Form aufweisen als die Formatteile (2) der zweiten Gruppe.

4. Schachtsystem (1) nach einem der vorangegangenen Ansprüche, wobei die Formatteile an der Vorderseite einer Rückwand der Aufnahmeschächte bzw. eines Gestellteils an der Rückseite der Aufnahmeschächte oder an den Seitenwänden eines Gestellteils, das zwischen zwei Aufnahmeschächten angeordnet ist, arretiert sind.

5. Schachtsystem (1) nach einem der vorangegangenen Ansprüche, wobei die Formatteile (2) im Betrieb mittels eines Befestigungsmechanismus arretiert sind, der insbesondere formatunabhängig ist.

6. Schachtsystem (1) nach Anspruch 5, wobei alle Elemente der Formatteile (2), die Teile des Befestigungsmechanismus bilden, bei allen Formatteilen (2) die gleiche Form aufweisen.

7. Schachtsystem (1) nach einem der Ansprüche 5 oder 6, wobei der Befestigungsmechanismus derart ausgebildet ist, dass im arretierten Zustand alle Freiheitsgrade der Bewegung eines Formatteils (2) gesperrt sind.

8. Schachtsystem (1) nach einem der Ansprüche 5 bis 7, wobei die Arretierung rein mechanisch erfolgt.

9. Schachtsystem (1) nach einem der Ansprüche 5 bis 8, wobei die Arretierung über Form-, Kraft-, und Reibschluss erfolgt.

10. Schachtsystem (1) nach einem der Ansprüche 5 bis 9, wobei der Befestigungsmechanismus, derart ausgebildet ist, dass die Arretierung aufrechterhalten wird, wenn die Energieversorgung für das Schachtsystem (1) unterbrochen wird.

11. Schachtsystem (1) nach einem der Ansprüche 5 bis 10, wobei der Befestigungsmechanismus einen Rastmechanismus und/oder einen Einhängemechanismus und/oder einen Verriegelungsmechanismus umfasst.

12. Schachtsystem (1) nach einem der Ansprüche 11, wobei die Formatteile (2) jeweils einen Bolzen (15) umfassen und wobei der Einhängemechanismus für eines der Formatteile jeweils den Bolzen (15) und eine nach oben weisende Aufnahme zum Aufnehmen des Bolzens umfasst.

13. Schachtsystem (1) nach einem der Ansprüche 11 oder 12, wobei die Formatteile jeweils ein Element mit einer Bohrung (16) umfassen und wobei der Verriegelungsmechanismus für eines der Formatteile jeweils das Element mit der Bohrung (16) und einen Spannmechanismus umfasst.

14. Schachtsystem nach einem der vorangegangenen Ansprüche, umfassend einen Sensor (8), der derart ausgebildet ist, dass er detektiert ob ein Formatteil (2) eingehängt und/oder verriegelt ist.

15. Schachtsystem nach einem der vorangegangenen Ansprüche, umfassend ein Warnsystem (21), das derart ausgebildet ist, dass es eine Warnung ausgibt, wenn der Sensor (8) detektiert, dass kein Formatteil eingehängt und/oder verriegelt ist.

## Claims

1. Shaft system (1) comprising a plurality of receiving shafts (3) arranged in parallel side by side for receiving and dispensing foil bags, such that foil bags can be inserted into the receiving shafts from above, guided downwards in the direction of gravity to the bottom and taken out individually,
**characterized in that**
the receiving shafts (3) are bordered by walls (2) which are formed by exchangeable format parts (2) being comprised in a first group of exchangeable format parts,
wherein the shaft system comprises a second group of format parts, whose geometry differs from the geometry of the format parts of the first group of format parts and which are exchangeable with the format parts of the first group of format parts, and
wherein as a result of the exchange of the format parts (2) the width and/or contour of the receiving shafts (3) are variable and/or the receiving shafts are equipable with retaining elements of a different shape.

2. Shaft system (1) according to claim 1, wherein the format parts (2) comprise recesses, wherein the depth of the recesses of two neighboring format parts defines the width of the receiving shaft (3) bordered by them or wherein the shape of the recesses of two neighboring format parts defines the contour of the receiving shaft bordered by them.

3. Shaft system (1) according to claim 2, wherein the width and/or contour of the receiving shafts (3) and/or the shape of the retaining elements the receiving shafts are equipped with is changeable by replacing the first group of exchangeable format parts (2) by the second group of exchangeable format parts (2), wherein the format parts (2) of the first group comprise recesses with a depth and/or shape different from the ones of the format parts (2) of the second group.

4. Shaft system (1) according to any one of the preceding claims, wherein the format parts are fixed at the front side of a rear wall of the receiving shafts or of a frame part at the rear side of the receiving shafts or at the side walls of a frame part which is arranged between two receiving shafts.

5. Shaft system (1) according to any one of the preceding claims, wherein during operation the format parts (2) are fixed by way of a fastening mechanism which is particularly independent of the format.

6. Shaft system (1) according to claim 5, wherein all elements of the format parts (2), which form parts of the fastening mechanism, have the same shape in all format parts (2).

7. Shaft system (1) according to any one of claims 5 or 6, wherein the fastening mechanism is configured such that all degrees of freedom of the movement of a format part (2) are blocked in the fixed state.

8. Shaft system (1) according to any one of claims 5 to 7, wherein fixation takes place in a purely mechanical manner.

9. Shaft system (1) according to any one of claims 5 to 8, wherein fixation takes place by way of form, force or friction closure.

10. Shaft system (1) according to any one of claims 5 to 9, wherein the fastening mechanism is configured to maintain the fixation upon interruption of the energy supply to the shaft system (1).

11. Shaft system (1) according to any one of claims 5 to 10, wherein the fastening mechanism comprises a latching mechanism and/or a suspension mechanism and/or a locking mechanism.

12. Shaft system (1) according to any one of claims 11, wherein the format parts (2) respectively comprise a bolt (15), and wherein the suspension mechanism for one of the format parts respectively comprises the bolt (15) and an upwardly oriented receptacle for receiving the bolt.

13. Shaft system (1) according to any one of claims 11 or 12, wherein the format parts respectively comprise an element with a bore (16) and wherein the locking mechanism for one of the format parts respectively comprises the element with the bore (16) and a clamping mechanism.

14. Shaft system according to any one of the preceding claims, comprising a sensor (8) which is configured to detect whether a format part (2) is hung in and/or locked.

15. Shaft system according to any one of the preceding claims, comprising a warning system (21) configured to issue a warning when the sensor (8) detects that no format part is hung in and/or locked.

## Revendications

1. Système de cases (1) comprenant plusieurs cases d'accueil (3) agencées parallèlement les unes à côté des autres et destinées à accueillir et délivrer des sachets en film, de façon telle que les sachets en film puissent être déposés par le haut dans les cases d'accueil, être menés vers le bas dans la direction de la force de gravité et y être prélevés individuellement,
**caractérisé en ce que**
les cases d'accueil (3) sont délimitées par des parois (2), qui sont formées par des pièces de format (2) interchangeables, qui font partie d'un premier groupe de pièces de format interchangeables,
le système de cases comprend un deuxième groupe de pièces de format dont la géométrie se distingue de la géométrie des pièces de format du premier groupe de pièces de format, et qui peuvent être échangées contre les pièces de format du premier groupe de pièces de format, et
l'échange des pièces de format (2) permet de faire varier la largeur et/ou le contour des cases d'accueil (3), et/ou permet de munir les cases d'accueil d'éléments de retenue d'une autre forme.

2. Système de cases (1) selon la revendication 1, dans lequel les pièces de format (2) présentent des évidements, dans lequel la profondeur des évidements de deux pièces de format voisines définit la largeur de la case d'accueil (3) qu'elles délimitent, et respectivement dans lequel la forme des évidements de deux pièces de format voisines définit le contour de la case d'accueil qu'elles délimitent.

3. Système de cases (1) selon la revendication 2, dans lequel la largeur et/ou le contour des cases d'accueil (3) et/ou la forme des éléments de retenue dont sont dotées les cases d'accueil, peut être modifié(e) grâce au remplacement du premier groupe de pièces de format (2) interchangeables par le deuxième groupe de pièces de format (2) interchangeables, et dans lequel les pièces de format (2) du premier groupe présentent des évidements avec une autre profondeur et/ou forme que les pièces de format (2) du deuxième groupe.

4. Système de cases (1) selon l'une des revendications précédentes, dans lequel les pièces de format sont bloquées sur le côté avant d'une paroi arrière des cases d'accueil ou respectivement d'une partie de structure sur le côté arrière des cases d'accueil, ou bien sur les parois latérales d'une partie de structure, qui est agencée entre deux cases d'accueil.

5. Système de cases (1) selon l'une des revendications précédentes, dans lequel les pièces de format (2) sont, en service, bloquées au moyen d'un mécanisme de fixation, qui est notamment indépendant du format.

6. Système de cases (1) selon la revendication 5, dans lequel tous les éléments des pièces de format (2), qui forment des parties du mécanisme de fixation, présentent la même forme pour tous toutes les pièces de format (2).

7. Système de cases (1) selon l'une des revendications 5 ou 6, dans lequel le mécanisme de fixation est réalisé de manière telle, que dans l'état bloqué, tous les degrés de liberté du mouvement d'une pièce de format (2) soient entravés.

8. Système de cases (1) selon l'une des revendications 5 à 7, dans lequel le blocage se fait de manière purement mécanique.

9. Système de cases (1) selon l'une des revendications 5 à 8, dans lequel le blocage s'effectue par l'intermédiaire d'une liaison par complémentarité de formes, par adhérence sous contrainte, et par friction.

10. Système de cases (1) selon l'une des revendications 5 à 9, dans lequel le mécanisme de fixation est conçu pour que le blocage reste conservé en cas d'interruption de l'alimentation en énergie pour le système de cases (1).

11. Système de cases (1) selon l'une des revendications 5 à 10, dans lequel le mécanisme de fixation comprend un mécanisme d'encliquetage et/ou un mécanisme d'accrochage et/ou un mécanisme de verrouillage.

12. Système de cases (1) selon la revendication 11, dans lequel les pièces de format (2) comportent chacune respectivement une broche (15), et dans lequel le mécanisme d'accrochage pour l'une des pièces de format comprend respectivement la broche (15) et un logement d'accueil destiné à accueillir la broche.

13. Système de cases (1) selon l'une des revendications 11 ou 12, dans lequel les pièces de format comprennent respectivement un élément avec un alésage (16), et dans lequel le mécanisme de verrouillage pour l'une des pièces de format comporte respectivement l'élément avec l'alésage (16) et un mécanisme de serrage.

14. Système de cases selon l'une des revendications précédentes, comprenant un capteur (8), qui est configuré de manière à détecter si une pièce de format (2) est accrochée et/ou verrouillée.

15. Système de cases selon l'une des revendications précédentes, comprenant un système d'alarme (21), qui est configuré pour délivrer une alarme lorsque le capteur (8) détecte qu'aucune pièce de format n'est accrochée et/ou verrouillée.
